# EUROPÄISCHE PATENTSCHRIFT

(11) **EP 1 053 950 B1**
(45) Veröffentlichungstag und Bekanntmachung des Hinweises auf die Patenterteilung: **06.05.2004**
(21) Anmeldenummer: 00103162.4
(22) Anmeldetag: 16.02.2000
(51) Int. Cl.: B65D 73/00

(54) **Verpackung zur Präsentation und Aufhängung von Produkten**
Display package with hanger
Emballage de présentation avec moyen de suspension

(30) Priorität: 20.05.1999 DE 19923254
(43) Veröffentlichungstag der Anmeldung: 22.11.2000
(73) Patentinhaber: ABUS August Bremicker Söhne KG, 58300 Wetter (DE)
(72) Erfinder: Stahl, Helmut, 58300 Wetter (DE); Rasche, Ulrich, 44892 Bochum (DE)
(74) Vertreter: Manitz, Finsterwald & Partner GbR

(56) Entgegenhaltungen:
- CH-A- 686 164
- DE-U1- 9 213 912
- FR-A- 2 316 146

## Beschreibung

Die vorliegende Erfindung betrifft eine Verpackung zur Präsentation von Produkten, insbesondere von Zweiradschlössern, wie z.B. Kabelschlössern, Kettenschlössern, Bügelschlössern oder aber auch von Vorhangschlössern, wobei die Verpackung zur Aufhängung des Produktes an einer Präsentationswand oder an einem Präsentationsständer geeignet ist.

Es ist üblich, Produkte an Wänden oder Ständern mittels geeigneter Aufhängungsvorrichtungen zum Zweck des Verkaufs zu präsentieren. Insbesondere werden Produkte für den Zweiradbedarf an solchen Präsentationswänden oder Präsentationsständern zum Verkauf angeboten.

Dazu sind an den Präsentationswänden oder Präsentationsständern Aufhängungsvorrichtungen, wie z. B. Haken oder Hängeleisten befestigt, an denen die Produkte abnehmbar aufgehängt sind. Die Produkte werden dabei oftmals mit Verpackungen versehen, die das Produkt zumindest teilweise umschließen, um darauf z.B. Informationen zum Produkt oder einen werbewirksamen Blickfang abzubilden. Solche Verpackungen sind meist auch geeignet, das verpackte Produkt an der Aufhängungsvorrichtung der Präsentationswand oder des Präsentationsständers aufzuhängen.

Die CH 686 164 offenbart eine Präsentationsvorrichtung für Schmuckgegenstände, die aus einem im mittleren Bereich gefalzten Streifen aus Blattmaterial besteht, der einen Aufhängehaken aufweist und in dessen Falzbereich ein Schmuckgegenstand aufgehängt werden kann.

Die FR 23 16 146 betrifft eine Vorrichtung zum Aufhängen eines mit einem Produkt fest verbundenen Etikettenträgers, die mehrere Aufhängungsmöglichkeiten aufweist.

Die G 92 13 912.4 betrifft eine Verpackung, die an ihrem oberen Bereich an einem Haken aufgehängt werden kann und an ihrem unteren Bereich Durchbrechungen zur Aufnahme verschiedener Produkte besitzt.

Die bekannten Produktverpackungen, die auch zur Aufhängung der Produkte geeignet sind, haben den Nachteil, daß die Gesamtabmessungen der Verpackung und des in der Verpackung an einer definierten Stelle gehaltenen Produktes unveränderlich sind. Daraus ergibt sich das Problem, daß die zu präsentierenden Produkte einen festgelegten Platzbedarf haben, so daß den bei unterschiedlichen Präsentationswänden oder Produktständern gegebenen individuellen Anforderungen an die jeweils gewünschte Anordnung der Produkte nicht in ausreichendem Maße Rechnung getragen werden kann.

Es ist daher eine Aufgabe der vorliegenden Erfindung, eine Verpackung zur Präsentation und Aufhängung von Produkten zu schaffen, deren Platzbedarf veränderlich ist und dem zur Verfügung stehenden Raum jeweils angepaßt werden kann. Der Erfindung liegt ferner die Aufgabe zugrunde, eine Verpackung zu schaffen, mit der die zu präsentierenden Produkte an einer Präsentationswand übersichtlich und gestalterisch ansprechend aufgehängt werden können.

Die genannten Aufgaben werden erfindungsgemäß durch die Merkmale von Anspruch 1 gelöst.

Das verpackte Produkt kann somit mit der erfindungsgemäßen Verpakkung ohne die Vornahme irgendwelcher Änderungen auf unterschiedliche Weisen präsentiert werden. Dadurch ergeben sich insbesondere zwei mögliche Aufhängungsweisen:
1. Die Verpackung wird mit einer in ihr ausgeformten Aussparung auf einen Präsentationshaken gehängt. Dabei hängt das Produkt in der Verpackung an einer im unteren Bereich der Verpackung ausgeformten Lasche.
2. Die Verpackung hängt wiederum über ihre Aussparung an einem Präsentationshaken. Zudem hängt jedoch auch das Produkt selbst am Präsentationshaken.

Erfindungsgemäß ist also insbesondere die Vertikalabmessung der Gesamtanordnung aus Produkt und Verpackung auf mindestens zwei unterschiedliche Werte einstellbar und damit an die jeweils individuellen Anforderungen anpaßbar.

Eine Präsentationswand kann somit einerseits optimal ausgenutzt werden, indem der zur Verfügung stehende Raum unter Berücksichtigung der gegebenen Raumaufteilung möglichst lückenlos gefüllt wird. Andererseits kann die Frontansicht einer Präsentationswand derart gestaltet werden, daß durch gezielte Einstellung der Vertikalabstände zwischen den Verpakkungen sinnfällige Unterteilungen, z.B. zwischen verschiedenen Produktarten, geschaffen werden, ohne daß die Anordnung der Aufhängungsvorrichtungen an der Präsentationswand selbst verändert werden müssen.

Die Verpackung kann im wesentlichen aus einem Streifen eines biegsamen und bedruckbaren Materials gefertigt werden, der so gefaltet ist, daß im unteren Bereich der Verpackung eine Lasche ausgeformt ist, in der das Produkt in der ersten Aufhängungsweise hängt. Die beiden Endabschnitte des gefalteten Streifens können aneinandergelegt und zusammengeklebt, geklammert oder auf andere geeignete Weise miteinander verbunden sein. Dadurch bildet zumindest ein Endabschnitt des Streifens die Oberkante der Verpackung.

Im mittleren Bereich der gefalteten Verpackung kann sowohl in der Vorderseite als auch in der Rückseite jeweils auf gleicher Höhe mindestens eine Aussparung vorgesehen sein, durch die ein Präsentationshaken geführt werden kann, um die Verpackung daran aufzuhängen. Die Verpakkung ist in ihrer Gesamtheit so flexibel gestaltet, daß das Produkt innerhalb der Verpackung verschoben werden kann, um in der zweiten Aufhängungsweise das Produkt selbst an dem Präsentationshaken aufzuhängen, an dem auch die Verpackung über ihre Aussparung hängt.

In den abhängigen Unteransprüchen sind vorteilhafte Weiterbildungen des erfindungsgemäßen Gegenstandes angegeben.

Eine vorteilhafte Ausgestaltung der Erfindung besteht darin, daß in der Verpackung auch mehrere Aussparungen mit unterschiedlichen Vertikalabständen von dem oberen Ende der Verpackung vorgesehen sind, durch die ein Präsentationshaken geführt werden kann, um daran die Verpackung in verschiedenen Aufhängungshöhen aufzuhängen und so die Möglichkeiten hinsichtlich der Aufhängung von Verpackung und Produkt noch weiter variieren zu können.

Bei einer weiteren bevorzugten Ausführungsform der Erfindung ist der Abstand zwischen dem oberen Ende der Verpackung und zumindest einer Aussparung immer konstant, auch wenn es sich um Verpackungen unterschiedlicher Größe handelt. Dadurch wird erreicht, daß bei Verwendung von Verpackungen unterschiedlicher Größe diese Verpackungen an horizontal nebeneinander angeordneten Präsentationshaken so aufgehängt werden können, daß ihre Oberkanten auf einer Linie liegen, was die Übersichtlichkeit erhöht und eine "optische Beruhigung" der Präsentationswand bewirkt.

Die Verpackung besteht vorzugsweise aus Karton, kann aber auch aus anderen entsprechend geeigneten Materialien, wie z.B. Kunststoff, Metall oder Pappe, oder aus einer Kombination dieser Materialien gefertigt sein.

Die Verpackung ist auf ihrer gesamten Oberfläche, insbesondere auf ihrer Vorderseite und auf ihrer Rückseite beidseitig bedruckbar, so daß darauf Informationen zum verpackten Produkt angebracht werden können.

Die erfindungsgemäße Verpackung ist besonders zur Verpackung und Präsentation von Zweiradschlössern geeignet, wie z.B. Kabelschlössern, Kettenschlössern oder Bügelschlössern. Auch Vorhangschlösser können ohne weiteres mit der erfindungsgemäßen Verpackung präsentiert werden.

Im folgenden wird die vorliegende Erfindung anhand von Ausführungsbeispielen unter Bezugnahme auf die beiliegenden Zeichnungen beschrieben; in diesen zeigen:
- Figur 1: eine Draufsicht auf eine erste Ausführungsform einer erfindungsgemäßen Verpackung mit einem Produkt gemäß einer ersten Aufhängungsweise,
- Figur 2: eine Draufsicht auf eine zweite Ausführungsform einer erfindungsgemäßen Verpackung mit einem Produkt gemäß der ersten Aufhängungsweise,
- Figur 3: eine Draufsicht auf eine Verpackung mit einem Produkt gemäß Fig. 1 gemäß einer zweiten Aufhängungsweise,
- Figur 4: eine Draufsicht auf eine Verpackung mit einem Produkt gemäß Fig. 2 gemäß der zweiten Aufhängungsweise,
- Figur 5: einen Schnitt durch die erfindungsgemäße Verpackung gemäß Fig. 1 senkrecht zur Bildebene von Fig. 1,
- Figur 6: einen Schnitt durch die erfindungsgemäße Verpackung gemäß Fig. 2 senkrecht zur Bildebene von Fig. 2,
- Figur 7: einen Schnitt durch die erfindungsgemäße Verpackung gemäß Fig. 3 senkrecht zur Bildebene von Fig. 3, und
- Figur 8: einen Schnitt durch die erfindungsgemäße Verpackung gemäß Fig. 4 senkrecht zur Bildebene von Fig. 4.

Die in den Fig. 1 bis 8 dargestellten Verpackungen 1 bestehen jeweils aus einem Streifen eines biegsamen und bedruckbaren Materials, der so geformt ist, daß seine beiden Endabschnitte aneinander liegen und miteinander verbunden sind. Dadurch bilden die Endabschnitte den oberen Bereich 3 der Verpackung mit einer Oberkante 6.

Im mittleren Bereich 4 der gefalteten Verpackung 1 ist sowohl in der Vorderseite 11 als auch in der Rückseite 12 jeweils auf gleicher Höhe mindestens eine Aussparung 8 vorgesehen. Die Verpackung 1 ist an einem durch die Aussparung 8 geführten Präsentationshaken 7 aufgehängt. Im unteren Bereich 5 der Verpackung 1 ist eine Lasche 9 ausgeformt, in der das Produkt 10 in der ersten Aufhängungsweise hängt. Bei dem Produkt 10 handelt es sich um ein handelsübliches Fahrradschloß.

Im einzelnen ist in Fig. 1 eine Ausführungsform einer Verpackung 1 gemäß der vorliegenden Erfindung gezeigt, die zur Verpackung und Präsentation eines Produktes 10 mit größeren Abmessungen geeignet ist. Ferner ist in Fig. 1 gezeigt, daß in der Verpackung 1 mehrere Aussparungen 8 mit unterschiedlichen Vertikalabständen von der Oberkante 6 der Verpakkung 1 vorgesehen sind, so daß die Verpackung 1 am Präsentationshaken 7 in verschiedenen Aufhängungshöhen aufgehängt werden kann.

Fig. 2 zeigt eine Ausführungsform einer Verpackung 2 gemäß der vorliegenden Erfindung, die zur Verpackung und Präsentation eines Produktes 10 mit kleineren Abmessungen geeignet ist. Die in Fig. 2 gezeigte Verpackung 2 ist im wesentlichen vom gleichen Aufbau wie die Verpackung 1 in Fig. 1 mit den Unterschieden, daß die Verpackung 2 selbst geringere Abmessungen hat, da auch das verpackte Produkt 10 kleiner ist, und daß die Verpackung mit lediglich einer Ausnehmung 8 versehen ist.

In Fig. 3 ist die gleiche Verpackung wie in Fig. 1 dargestellt, wobei die Verpackung 1 mit dem Produkt 10 in der zweiten Aufhängungsweise aufgehängt ist. Dabei hängt die Verpackung 1 über eine ihrer Aussparungen 8 zusammen mit dem Produkt 10 selbst an einem Präsentationshaken 7. Dies wird erreicht, indem das Produkt 10 innerhalb der flexiblen Verpackung 1 soweit verschoben wird, daß das Produkt 10 selbst an dem Präsentationshaken 7 eingehängt werden kann, an dem auch die Verpakkung 1 hängt. Im Vergleich zu Fig. 1 ergibt sich dadurch eine kleinere vertikale Gesamtabmessung der Verpackung 1 zusammen mit dem Produkt 10 als bei der ersten Aufhängungsweise. Diese zweite Aufhängungsweise kann über jede der Aussparungen 8 vorgenommen werden, wobei sich jeweils eine unterschiedliche vertikale Gesamtabmessung von Verpackung 1 und Produkt 10 ergibt.

In Fig. 4 ist die gleiche Verpackung 2 wie in Fig. 2 dargestellt, wobei die Verpackung 2 mit dem Produkt 10 in der zweiten Aufhängungsweise aufgehängt ist. Wie in Fig. 3 hängt hier die Verpackung 1 über ihre Aussparung 8 zusammen mit dem Produkt 10 selbst an einem Präsentationshaken 7. Dies wird erreicht, indem das Produkt 10 innerhalb der flexiblen Verpackung 2 soweit verschoben wird, daß das Produkt 10 selbst an dem Präsentationshaken 7 eingehängt werden kann, an dem auch die Verpakkung 2 hängt. Im Vergleich zu Fig. 2 ergibt sich dadurch eine kleinere vertikale Gesamtabmessung der Verpackung 2 zusammen mit dem Produkt 10 als bei der ersten Aufhängungsweise.

In Fig. 5 bzw. Fig. 6 ist jeweils ein Schnitt durch die erfindungsgemäße Verpackung 1 in Fig. 1 bzw. in Fig. 2 senkrecht zur Bildebene von Fig. 1 bzw. Fig. 2 dargestellt. Fig. 5 und Fig. 6 ist zu entnehmen, daß der an einer Präsentationswand oder einem Präsentationsständer 13 befestigte Präsentationshaken 7 jeweils durch die auf gleicher Höhe befindlichen Aussparungen 8 in der Vorderseite 11 und der Rückseite 12 der Verpakkung 1 geführt ist. Dadurch ist in der ersten Aufhängungsweise nur die Verpackung 1 direkt am Präsentationshaken 7 aufgehängt, während das Produkt 10 von der durch einen Doppelfalz gebildeten Lasche 9 im unteren Bereich 5 der Verpackung 1 gehalten wird.

In den Fig. 7 und 8 sind jeweils Schnitte durch die erfindungsgemäße Verpackung der Fig. 3 und 4 in der zweiten Aufhängungsweise dargestellt. Den Fig. 7 und 8 ist zu entnehmen, daß der an einer Präsentationswand oder einem Präsentationsständer 13 befestigte Präsentationshaken 7 jeweils durch die auf gleicher Höhe befindlichen Aussparungen 8 in der Vorderseite 11 und der Rückseite 12 der Verpackungen 1, 2 geführt ist, während auch das Produkt 10 selbst vom Präsentationshaken 7 getragen wird.

Insbesondere den Fig. 1 bis 4 ist ein weiteres vorteilhaftes Merkmal der Verpackung gemäß der vorliegenden Erfindung zu entnehmen, gemäß dem der Abstand zwischen Oberkante 6 der Verpackung 1 und zumindest einer der Aussparungen 8 unabhängig von der Größe der Verpackung 1 konstant ist. Dadurch können auch Verpackungen mit unterschiedlicher Größe so aufgehängt werden, daß ihre Oberkanten 6 auf einer Linie liegen, was die Übersichtlichkeit erhöht und eine "optische Beruhigung" der Präsentationswand bewirkt.

### Liste der Bezugszeichen

- 1 -: Verpackung für größere Produkte
- 2 -: Verpackung für kleinere Produkte
- 3 -: oberer Bereich der Verpackung
- 4 -: mittlerer Bereich der Verpackung
- 5 -: unterer Bereich der Verpackung
- 6 -: Oberkante der Verpackung
- 7 -: Präsentationshaken
- 8 -: Aussparung
- 9 -: Lasche
- 10 -: Produkt
- 11 -: Vorderseite der Verpackung
- 12 -: Rückseite der Verpackung
- 13 -: Präsentationswand

## Patentansprüche

1. Verpacktes Produkt, insbesondere verpacktes Zweiradschloss, bei dem die Verpackung (1, 2) das Produkt (10) zumindest teilweise umschließt und zur Aufhängung des Produktes (10) an einer Präsentationswand oder einem Präsentationsständer (13) geeignet ist,
wobei das Produkt (10) innerhalb der Verpackung (1, 2) verschoben werden kann, so dass die Abmessungen der Gesamtanordnung von Verpackung (1, 2) und verpacktem Produkt (10) im aufgehängten Zustand einstellbar sind, wobei die Verpackung (1, 2) mindestens eine Aussparung (8) aufweist, durch die ein Präsentationshaken (7) geführt werden kann, um die Verpackung (1, 2) daran aufzuhängen, und wobei das Produkt (10) im aufgehängten Zustand von einer im unteren Bereich (5) der Verpackung ausgeformten Lasche haltbar ist,
**dadurch gekennzeichnet ,**
**dass** das Produkt alternativ in zumindest zwei unterschiedlichen Stellungen aufhängbar ist, nämlich: in der Stellung, in der das Produkt (10) im aufgehängten Zustand von einer im unteren Bereich (5) der Verpackung (1, 2) ausgeformten Lasche (9) gehalten ist, oder alternativ in einer Stellung, in der das Produkt (10) im aufgehängten Zustand selbst an einem Präsentationshaken (7) aufgehängt ist, an dem auch die Verpackung (1, 2) über ihrer Aussparung (8) hängt.

2. Verpacktes Produkt nach Anspruch 1,
**dadurch gekennzeichnet,**
**daß** die Verpackung (1, 2) mehrere Aussparungen (8) in unterschiedlichen Vertikalabständen von dem oberen Ende (6) der Verpackung (1, 2) aufweist, durch die jeweils ein Präsentationshaken (7) geführt werden kann, um daran die Verpackung (1, 2) mit einer ausgewählten Aufhängungshöhe aufzuhängen.

3. Verpacktes Produkt nach einem der Ansprüche 1 oder 2,
**dadurch gekennzeichnet ,**
**daß** der Vertikalabstand zwischen dem oberen Ende (6) der Verpackung (1, 2) und zumindest einer Aussparung (8) unabhängig von der Größe der Verpackung (1, 2) konstant ist, so daß die oberen Enden (6) mehrerer Verpackungen (1, 2) unterschiedlicher Größe im aufgehängten Zustand an horizontal nebeneinander angeordneten Präsentationshaken (7) in einer Linie ausgerichtet werden können.

4. Verpacktes Produkt nach einem der vorangehenden Ansprüche,
**dadurch gekennzeichnet ,**
**daß** die Verpackung (1, 2) im wesentlichen aus einem Materialstreifen gefertigt ist, der in seinem mittleren Bereich gefaltet ist, und dessen beide, dem Falz abgewandte Endabschnitte miteinander verbunden sind.

5. Verpacktes Produkt Anspruch 4
**dadurch gekennzeichnet ,**
**daß** die Lasche (9) im Bereich des Falzes ausgebildet ist.

6. Verpacktes Produkt nach einem der vorangehenden Ansprüche,
**dadurch gekennzeichnet ,**
**daß** die Verpackung (1, 2) aus Karton, Pappe, Kunststoff, Metall oder aus einer Kombination dieser Materialien gefertigt ist.

7. Verpacktes produlet nach einem der vorangehenden Ansprüche,
**dadurch gekennzeichnet,**
**daß** sie auf ihrer gesamten Oberfläche sowohl auf der Außenseite als auch auf der Innenseite bedruckbar ist, so daß darauf Informationen zum verpackten Produkt (10) angebracht werden können.

8. Verpacktes Produkt nach einem der vorangehenden Ansprüche,
**dadurch gekennzeichnet,**
**daß** das verpackte Produkt (10) ein Vorhangschloß oder ein Zweiradschloß, insbesondere ein Kabelschloß, ein Kettenschloß oder ein Bügelschloß ist.

## Claims

1. A packed product, in particular a packed lock for two-wheelers, in which the packaging (1, 2) at least partly surrounds the product (10) and is suitable for hanging the product (10) on a presentation wall or on a presentation stand (13), wherein the product (10) can be displaced inside the packaging (1, 2) such that the dimensions of the total arrangement of the packaging (1, 2) and of the packed product (10) in the hung state are adjustable, with the packaging (1, 2) having at least one cut-out (8) through which a presentation hook (7) can be guided in order to hang the packaging (1, 2) on it, and with the product (10) being holdable in the hung state by a tab formed in the lower region (5) of the packaging,
**characterised in that**
the product can alternatively be hung in at least two different positions, namely: in the position in which the product (10) is held in the hung state by a tab (9) formed in the lower region (5) of the packaging (1, 2), or alternatively, in a position in which the product (10) itself is hung in the hung state on a presentation hook (7) on which the packaging (1, 2) also hangs via its cut-out (8).

2. A packed product in accordance with claim 1, **characterised in that** the packaging (1, 2) has a plurality of cut-outs (8) at different vertical spacings from the upper end (6) of the packaging (1, 2) through which a respective presentation hook (7) can be guided to hang the packaging (1, 2) thereon at a selected hanging height.

3. A packed product in accordance with any one of claims 1 or 2,
**characterised in that** the vertical spacing between the upper end (6) of the packaging (1, 2) and at least one cut-out (8) is constant, irrespective of the size of the packaging (1, 2), such that the upper ends (6) of a plurality of packagings (1, 2) of different sizes can be aligned in the hung state in a line on presentation hooks (7) arranged horizontally next to one another.

4. A packed product in accordance with any one of the preceding claims, **characterised in that** the packaging (1, 2) is made substantially from a material strip which is folded in its central region and whose two end sections remote from the fold are connected to one another.

5. A packed product in accordance with claim 4, **characterised in that** the tab (9) is formed in the region of the fold.

6. A packed product in accordance with any one of the preceding claims, **characterised in that** the packaging (1) is made of board, cardboard, plastic, metal or of a combination of these materials.

7. A packed product in accordance with any one of the preceding claims, **characterised in that** it is possible to print on it over its total surface, both on the outside and on the inside, such that information on the packed product (10) can be applied.

8. A packed product in accordance with any one of the preceding claims, **characterised in that** the packed product (10) is a padlock or a lock for a two-wheeler, in particular a cable lock or a hoop lock.

## Revendications

1. Produit emballé, en particulier serrure pour véhicule deux roues emballé, sur lequel l'emballage (1, 2) entoure au moins partiellement le produit (10) et convient pour la suspension du produit (10) sur une paroi de présentation ou un support de présentation (13), dans lequel le produit (10) peut être déplacé à l'intérieur de l'emballage (1, 2), de sorte que les dimensions de l'agencement global de l'emballage (1, 2) et du produit (10) emballé peuvent être réglées dans l'état suspendu, l'emballage (1, 2) présentant au moins un évidement (8) par lequel un crochet de présentation (7) peut être guidé, afin d'y accrocher l'emballage (1, 2), et le produit (10) peut être maintenu dans l'état suspendu par une patte formée dans la zone (5) inférieure de l'emballage,
**caractérisé en ce que**
le produit peut être accroché au choix dans au moins deux positions différentes, à savoir dans la position où le produit (10) est maintenu dans l'état suspendu par une patte (9) formée dans la zone (5) inférieure de l'emballage (1, 2), ou comme variante dans une position où le produit (10) est suspendu dans l'état accroché sur un crochet de présentation (7), sur lequel l'emballage (1, 2) est accroché également au moyen de son évidement (8).

2. Produit emballé selon la revendication 1,
**caractérisé en ce que**
l'emballage (1, 2) présente plusieurs évidements (8) à des distances verticales différentes par rapport à l'extrémité (6) supérieure de l'emballage (1, 2), par lesquels respectivement un crochet de présentation (7) peut être guidé, afin d'y accrocher l'emballage (1, 2) à une hauteur de suspension choisie.

3. Produit emballé selon l'une quelconque des revendications 1 ou 2,
**caractérisé en ce que**
la distance verticale entre l'extrémité (6) supérieure de l'emballage (1, 2) et au moins un évidement (8) est constante indépendamment de la taille de l'emballage (1, 2), de sorte que les extrémités (6) supérieures de plusieurs emballages (1, 2) de taille différente peuvent être orientées dans l'état suspendu sur des crochets de présentation (7) disposés horizontalement les uns à côté des autres sur une ligne.

4. Produit emballé selon l'une quelconque des revendications précédentes,
**caractérisé en ce que**
l'emballage (1, 2) est fabriqué essentiellement à partir d'une bande de matériau qui est pliée dans sa zone centrale, et dont les deux parties d'extrémité opposées au pli sont reliées entre elles.

5. Produit emballé selon la revendication 4,
**caractérisé en ce que**
la patte (9) est réalisée dans la zone du pli.

6. Produit emballé selon l'une quelconque des revendications précédentes,
**caractérisé en ce que**
l'emballage (1, 2) est fabriqué à partir de carton, carton-pâte, matière plastique, métal ou une combinaison de ces matériaux.

7. Produit emballé selon l'une quelconque des revendications précédentes,
**caractérisé en ce que**
toute sa surface ainsi que sa face extérieure et sa face intérieure sont imprimables, de façon à ce que des informations concernant le produit (10) puissent être imprimées dessus.

8. Produit emballé selon l'une quelconque des revendications précédentes,
**caractérisé en ce que**
le produit emballé (10) est un cadenas ou une serrure pour véhicule deux roues, en particulier une serrure pour câbles, une serrure pour chaînes ou une serrure à bride.
